# EUROPÄISCHE PATENTSCHRIFT

(11) **EP 1 392 482 B1**
(45) Veröffentlichungstag und Bekanntmachung des Hinweises auf die Patenterteilung: **17.08.2005**
(21) Anmeldenummer: 02722206.6
(22) Anmeldetag: 12.03.2002
(51) Int. Cl.: B27L 5/06

(54) **FURNIERMESSERMASCHINE**
VENEER-SLICING MACHINE
MACHINE POUR COUPER LES CONTRE-PLAQUES

(30) Priorität: 16.05.2001 DE 10124065
(43) Veröffentlichungstag der Anmeldung: 03.03.2004
(73) Patentinhaber: Grenzebach BSH GmbH, 36251 Bad Hersfeld (DE)
(72) Erfinder: MEYER, Jean, 36289 Friedewald (DE); WEPPLER, Heinrich, 36251 Ludwigsau (DE); HEINER, Armin, 36284 Hohenroda (DE)
(74) Vertreter: Frese-Göddeke, Beate, Dr.
(86) Internationale Anmeldenummer: PCT/EP2002/002681
(87) Internationale Veröffentlichungsnummer: WO 2002/092303

(56) Entgegenhaltungen:
- DE-A- 2 548 164
- US-A- 5 678 619

## Beschreibung

Die Erfindung betrifft eine Furniermessermaschine gemäß dem Oberbegriff des Anspruchs 1.

Bei einer typischen Furniermessermaschine, wie sie z.B. aus der EP 0 127 175 A1 bekannt ist, wird der Tisch, auf dem in einer Tischebene ein zu schneidender Holzblock aufgespannt ist, in einer senkrechten Ebene auf und ab bewegt. Hierbei ist der Tisch mittels einer Gleitbahn und Führungsleisten geführt. Von dem Holzblock wird z.B. während der Abwärtsbewegung durch ein nach oben gerichtetes Messer, dessen Schneide parallel zur Tischebene ausgerichtet ist, ein Furnierblatt abgeschnitten. Das Messer ist zusammen mit einem Druckbalken auf einem Werkzeugschlitten montiert, der im allgemeinen während des Schnittes feststeht. In jeder Bewegungsperiode des Tisches führt der Werkzeugschlitten eine Vorschubbewegung, die der Dicke eines Furnierblattes entspricht, in Richtung des Holzblocks aus. Die Schneide des Messers und somit auch die dem Tisch zugewandte Seite des Werkzeugschlittens ist parallel zur Tischebene.

Die DE 25 48 164 B beschreibt eine weitere typische Furniermessermaschine mit senkrecht oder annähernd senkrecht geführtem Tisch, wobei dieser im Betrieb mit einem eingespannten Holzblock auf und ab bewegt wird. Ein Werkzeugschlitten mit Messer- und Druckbalken sowie einem Förderband zum Austragen der Furniere ist im rechten Winkel gegen den Tisch anstellbar. Die Schneide am Messerbalken ist nach unten gerichtet und parallel zur Tischebene. Der Schnitt erfolgt während der Aufwärtsbewegung des Tisches.

Es sind auch Furniermessermaschinen mit anderen Anordnungen von Tisch und Messer bekannt, die in der Praxis aber keine Rolle mehr spielen.

Bei den bekannten Furniermessermaschinen ist der Anstellwinkel, also der Winkel zwischen der Schneide des Messers und der Ebene des Tisches, in welcher der Holzblock einspannbar ist, unveränderbar mit 0° vorgegeben; Tischebene und Schneide sind also parallel. Daher ist es nur begrenzt und mit hohem Arbeitsaufwand möglich, Anpassungen des Anstellwinkels z.B. an konische Holzblock oder zur Verbesserung des Schnittbilds vorzunehmen. Dies führt zu schlechteren Furnierqualitäten.

Aufgabe der Erfindung ist es, eine Furniermessermaschine zu schaffen, die es ohne großen Aufwand erlaubt, Anpassungen des Winkels zwischen der Schnittebene und der Einspannebene eines Holzblocks vorzunehmen und hierdurch die Furnterquatität erheblich zu verbessern.

Die Aufgabe ist durch die Merkmale des Anspruchs 1 gelöst.

Die Mittel zum Verstellen des Winkels α zwischen einer Ebene des Tisches, in welcher der Holzblock einspannbar ist, und der Schneide des Messers bewirken, daß nicht mehr in einer parallel zum Tisch liegenden Ebene gemessert werden muß. Vielmehr kann der Winkel in einem praktikablen Bereich frei eingestellt werden. Hierdurch kann der Schnitt einfach an verschiedene Gegebenheiten angepaßt werden, so daß immer eine optimale Schnittebene in bezug auf die Furnierqualität gewählt werden kann.

Dies bewirkt, daß z.B. auch Baumarten mit konischem Stammwachstum, die in neuerer Zeit vermehrt für die Furnierherstellung genutzt werden, oder ein Holzblock, bei denen die Maserung anders verläuft als vor dem Zersägen des Baumstamms erwartet, immer optimal in bezug auf das Schnittbild und somit auf dieFurnierqualität verarbeitet werden können. Dies ist ohne besonderen zeitlichen oder arbeitstechnischen Aufwand möglich.

Die Unteransprüche betreffen die vorteilhafte Ausgestaltung der Erfindung.

Die Größe des Winkels α von -10° bis +10° bewirkt, daß der Rest des Holzblocks, der nicht mehr zu Furnier geschnitten werden kann, in einer vertretbaren Größe bleibt.

Die Erfindung wird anhand eines vereinfacht dargestellten Beispiels einer Furniermessermaschine mit senkrechter Tischführung weiter erläutert. Es zeigen schematisch:
Figur 1 eine Seitenansicht einer Furniermessermaschine,
Figur 2 eine Ansicht gemäß Figur 1 senkrecht von oben,
Figur 3 eine Ansicht eines Werkzeugschlittens ohne Messerträger von einer Tischanordnung aus gesehen,
Figur 4 eine vergrößerte Seitenansicht gemäß Figur 3 ohne Schiene und
Figur 5 eine Ansicht gemäß Figur 3, Linie A-A, senkrecht von oben.

Wie aus Figur 1 ersichtlich besteht eine Messermaschine im wesentlichen aus einem Werkzeugschlitten 1 und einer Tischanordnung 2.

Die Tischanordnung 2 besteht im wesentlichen aus einem Maschinengestell 15, Gleitführungen 16, die starr mit dem Maschinengestell 15 verbunden sind, einem Tisch 17 und einem Antrieb mit Motor 18. Die Tischanordnung 2 ist starr auf einem Fundament befestigt und relativ zum Werkzeugschlitten 1 so angeordnet, daß in einer Ausgangsstellung die Schneide des Messers 8 und die Tischebene, auf der ein Holzblock 19 einspannbar ist, parallel sind. Die Gleitführungen 16 sind fest mit dem Maschinengestell 15 verbunden. Sie bilden jeweils mit einer Vertikalen einen spitzen Winkel, und ihre vom Maschinengestell 15 abgewandten Flächen liegen in einer Ebene. Der Tisch 17 ist mit Hilfe von Gleitleisten 20, die aus mehreren Einzelelementen aufgebaut sind, an den Gleitführungen 16 befestigt, wobei er mittels des Antriebs in einer senkrechten Ebene längs den Gleitführungen 16 auf und ab bewegbar ist. Der Holzblock 19 ist in üblicher Weise mittels nicht dargestellter hydraulisch betätigter Klauen auf dem Tisch 17 einspannbar.

Der Tisch 17 ist an den Gleitführungen 16 mittels der Gleitleisten 20 beweglich geführt. Die Gleitleisten 20 sind starr mit dem Tisch 17 lösbar verbunden. Zwischen der Gleitleiste 20 und der Gleitführung 16 sind jeweils Verschleißelemente angeordnet; sie sind so lösbar an der Gleitleiste 20 befestigt, daß das Spiel zwischen der Gleitleiste 20 und der Gleitführung 16 einstellbar ist. Hierbei ist das Spiel so klein wie möglich eingestellt, um die Präzision des Schnittes optimal zu gestalten.

Der Werkzeugschlitten 1 ist längs zwei in etwa waagerecht und parallel angeordneten Schienen 3, die am Fundament befestigt sind, mittels zwei Hydraulikzylindern 21 hin und her beweglich, wie durch den Pfeil 4 symbolisiert. Jede Schiene besteht aus einer Führungsschiene 3a und einer Stützkonstruktion 3b. Der Hydraulikzylinder 21 ist jeweils an einem Ende über eine Abstützung 22 an einer Tragkonstruktion 6 und am anderen Ende an der Schiene 3 befestigt. Der Werkzeugschlitten 1 ist mit Führungselementen 5, die an der Tragkonstruktion 6 befestigt sind, mit minimalem Spiel und verdrehsicher auf den Schienen 3 so geführt, daß während des Schneidens des Holzblocks 19 zu Furnieren praktisch nur eine Bewegung längs der Schienen 3 möglich ist. Die Schienen 3 und Führungselemente 5 bilden ein Führungssystem.

Oben auf der Tragkonstruktion 6 ist ein Messerträger 7 mit einem Messer 8 so befestigt, daß er höhenverstellbar, in Richtung des Pfeiles 9 verschiebbar und um die nach unten gerichtete, im wesentlichen horizontale Schneide des Messers 8 drehbar gelagert ist. Dabei ist das Messer 8 in der Seite des Messerträgers 7, die der Tischanordnung 2 gegenüberliegt, angeordnet. Die Verschiebbarkeit des Messerträgers 7 gegenüber der Tragkonstruktion 6 entsprechend den Pfeilen 9, 13 und 14, die für die Justierung seiner Lage gegenüber einem unten beschriebenen Druckbalken 12 erforderlich ist, ist über verschiedene Hydraulikzylinder gewährleistet, von denen wegen der Übersichtlichkeit nur zwei mit den Bezugszeichen 10 und 11 dargestellt sind.

Unterhalb des Messers 8 und parallel dazu ist an der Tragkonstruktion 6 der Druckbalken 12 befestigt. Druckbalken 12 und Messer 8 sind im Betrieb so eingestellt, daß zwischen beiden ein kurzer Abstand eingehalten ist.

Auf der Tragkonstruktion 6 sind weiterhin nicht dargestellte Vorrichtungen für den Austrag der geschnittenen Furnierblätter angeordnet.

Insoweit entspricht die Messermaschine dem Stand der Technik.

Wie aus Figur 2 ersichtlich ist der Werkzeugschlitten 1 um einen Winkel α, der hier zur Verdeutlichung größer als in der Praxis angewendet dargestellt ist, gegenüber der Tischanordnung 2, das heißt gegenüber der senkrechten Ebene des Tisches 17, schräg anstellbar. Hierbei ist der Werkzeugschlitten 1 so um eine senkrechte Achse drehbar, daß zwischen der vertikalen Tischebene und der (weitestgehend waagerechten) Schneide des Messers 8 in einer horizontalen Ebene ein spitzer Winkel α gebildet ist.

Die Mittel zum Verstellen des Winkels α werden anhand der Figuren 3 bis 5 weiter erläutert:

An jedem längsseitigen Ende 6a, 6b der Tragkonstruktion 6 ist zwischen dieser und den einer Schiene 3 zugeordneten Führungselementen 5 eine gelenkige Verbindung angeordnet:

Am von der Tischanordnung 2 aus gesehen rechten Ende 6a der Tragkonstruktion 6 ist unten ein stabiles rechteckiges Blech 24 drehfest und unverrückbar z.B. durch Schweißen befestigt. Die Hauptflächen des Bleches 24 sind rechtwinklig zu denen der entsprechenden Seitenwand der Tragkonstruktion 6 und in eingebautem Zustand waagerecht. Die Längsachse des Bleches 24 ist senkrecht über der Längsachse der entsprechenden Schiene 3, wenn die Schneide des Messers 8 parallel zum Tisch 17 ist, das heißt wenn α = 0°. Mittig in und senkrecht zu der Hauptfläche des Bleches 24 ist eine durchgehende runde Aussparung, in dem drehbar mit minimalem Spiel ein Bolzen 27 mit rundem Querschnitt so angeordnet ist, daß seine Längsachse mit der der Aussparung zusammenfällt, er oben bündig mit der Fläche des Bleches 24 abschließt und unten aus diesem herausragt. Der Bolzen 27 ist auf geeignete Weise gegen unbeabsichtigtes Herausrutschen aus der Aussparung gesichert. In den Hauptflächen des Blechs 24 sind senkrecht nahe den Längsseiten vier mal vier durchgängige Bohrungen 28 eingelassen.

Unterhalb des Bleches 24 ist ein zweites Blech 25, auf dem das obere Blech 24 gelagert ist, angeordnet. Dieses zweite Blech 25 hat die selben Hauptabmessungen und ist im wesentlichen mit einer Aussparung, in die der Bolzen 27 hineinragt, und Bohrungen 28 aufgebaut wie das obere Blech 24. Die Bleche 24 und 25 berühren sich an jeweils einer Hauptfläche, und liegen für α = 0° bündig aufeinander.

Durch zwei zusammengehörige Bohrungen 28 der Bleche 24, 25 ist jeweils ein Kolben eines hydraulisch beaufschlagbaren Spannelementes 23 geführt, wobei der Durchmesser der Bohrungen 28 so groß gewählt ist, daß jeweils ein ausreichendes Spiel von z.B. 15 mm zum Kolben des Spannelementes 23 besteht.

Jedes Spannelement 23 ist mittelbar - z.B. über ein weiteres Blech - oder unmittelbar am unteren Blech 25 befestigt. Jeder Kolben ist an seinem freien Ende, das einem Arbeitszylinder des Spannelementes 23 gegenüberliegt und über die obere Fläche des Bleches 24 hinausragt, mit einem Gewinde versehen, dessen Außendurchmesser kleiner ist als der des Kolbens. Jedes Gewinde ist mit einer stabilen Ringscheibe 29 bestückt, die mit mindestens einer Mutter 30 am freien Ende des Kolbens lösbar befestigt ist. Die Ringscheibe 29 hat einen äußeren Durchmesser, der größer ist als der Durchmesser der Bohrungen 28 in den oberen Blechen 24, so daß jede Ringscheibe 29 mit dem äußeren Teil seiner unteren Hauptfläche jeweils auf dem oberen Blech 24 aufliegt. Durch die Öffnung der Ringscheibe 29 ist jeweils das Gewinde des Kolbens mit geringem Spiel geführt.

Mit Hilfe der Spannelemente 23 sind die Bleche 24, 25 derart gegeneinanderanpreßbar, daß in gespanntem Zustand praktisch eine starre Verbindung besteht, während in gelöstem Zustand ein gegenseitiges Verschieben und/oder Verdrehen der Bleche 24, 25 möglich ist.

Die gelenkige Verbindung am linken Ende 6b der Tragkonstruktion 6 ist genau so aufgebaut wie am rechten Ende 6a mit der Ausnahme, daß die Aussparung im oberen Blech 24 und die Bolzenanordnug 26 anders ausgeführt sind: Die Aussparung ist als Langloch ausgebildet, dessen Längsachse rechtwinklig zur Längsachse des Bleches 24 verläuft. In der Aussparung ist eine Scheibe angeordnet, wobei das Spiel zu den Längsseiten minimal ist und zu den Breitseiten einige mm beträgt. In einer zentralen Öffnung der Scheibe ist drehbar ein Bolzen gelagert.

Im Betrieb, der mit Ausnahme der Verstellung des Winkels α zwischen der Tischebene und der Schneide des Messers 8 wie aus dem Stand der Technik bekannt abläuft, ist der Werkzeugschlitten 1 zunächst auf den maximal möglichen Abstand zur Tischanordnung 2 - die sogenannte Ruheposition - zurückgefahren. Es wird ein Holzblock 19 mit Hilfe der Klauen auf dem Tisch 17 eingespannt und der Werkzeugschlitten 1 in die erforderliche Schräglage gefahren.

Hierfür werden alle Spannelemente 23 gelöst, das heißt sie werden auf die maximale Länge ausgefahren. Einer der Hydraulikzylinder 21 wird um eine vorgewählte Strecke von z.B. ±100 mm (bezogen auf den Winkel α = 0°) ein- oder ausgefahren. Hierdurch verschiebt sich die Tragkonstruktion 6 einseitig längs der entsprechenden Schiene 3, wobei eine Drehung um die Bolzen 26b, 27 zwischen der Tragkonstruktion 6 und der Führung auf den Schienen 3 und somit die gewünschte Schrägstellung des Werkzeugschlittens 1 gegenüber der Einspannebene des Tisches 17 erfolgt. Die Bolzenanordnung 26 erlaubt hierbei einen Längenausgleich, der auf der Verbindungslinie zwischen den Bolzen 26b, 27 infolge der Veränderung des Winkels α erforderlich ist. Jedem Winkel α ist eine bestimmte Strecke zugeordnet, um die der Hydraulikzylinder 21 ein- oder ausgefahren werden muß und die sich aus der Geometrie des Werkzeugschlittens 1 ergibt. Sobald dieser in den erforderlichen Winkel α verfahren ist, werden alle Spannelemente 23 hydraulisch eingefahren und weiter mit Druckbeaufschlagt, so daß die Bleche 24, 25 fest aufeinander gepreßt werden. Hierdurch ist die Schräglage im Winkel α praktisch starr fixiert und die Tragkonstruktion 6 unverrückbar gegenüber den Führungselementen 5 gehalten, so daß eine präzise Führung des Werkzeugschlittens 1 und damit eine exakte Schnittführung gegeben ist.

Der Verstellvorgang für den Winkel α wird nur dann durchgeführt, wenn eine Änderung erforderlich ist.

Es ist vorteilhaft, wenn der Hydraulikzylinder 21 für das Schrägstellen allein verfahren wird, der weiter von der Bolzenanordnung 26 entfernt ist, die neben der Drehbewegung ebenfalls eine Längsbewegung erlaubt.

Der Werkzeugschlitten 1 wird jetzt durch gleichmäßiges Einfahren der beiden Hydraulikzylinder 21 so in eine Arbeitsposition vorgefahren, daß ein sehr geringer horizontaler Spalt zwischen dem Holzblock 17 und der Schneide des Messers 8 bleibt. Der Antrieb für den Tisch 17 wird eingeschaltet und so der Tisch 17 auf und ab bewegt. Bei Erreichen der Soll- Hubzahl und vor einer Aufwärtsbewegung des Tisches 17 wird der Werkzeugschlitten 1 mit Hilfe der beiden Hydraulikzylinder 21 so weit in Richtung des Holzblocks 19 vorgefahren, daß hiervon während der Aufwärtsbewegung ein Furnierblatt in der einstellbaren Solidicke abgeschnitten wird.

Sobald der Tisch 17 den oberen Umkehrbereich erreicht hat, fährt der Werkzeugschlitten 1 mit Hilfe der beiden Hydraulikzylinder 21 eine kurze Strecke zurück, so daß der Holzblock 19 während der Abwärtsbewegung das Messer 8 so eben nicht berührt. Im unteren Umkehrbereich des Tisches 17 fährt der Werkzeugschlitten 1 wieder eine Strecke vor, wobei diese Strecke der Solldicke des Furnierblattes zuzüglich der vorher genannten, zurückgefahrenen Strecke entspricht. Dieser Ablauf wird so oft wiederholt, bis so viele Furnierblätter vom Holzblock 17 abgeschnitten sind, daß nur noch ein minimal erforderlicher Rest des Holzblocks 17 übrig ist.

Zum Entfernen des Restes des Holzblocks 17 wird der Werkzeugschlitten 1 in die Ruheposition zurückgefahren. Es wird ein neuer Holzblock 17 eingespannt, und der Vorgang beginnt von vorne.

Während des gesamten Betriebs mit Ausnahme des Verstellens des Winkels α werden die Hydraulikzylinder 21 gleichmäßig beaufschlagt, so daß der Werkzeugschlitten 1 auf den Schienen 3 genau parallel verfahren wird.

## Patentansprüche

1. Furniermessermaschine
mit einem hin und her beweglichen Tisch (17) zum Aufspannen eines Holzblocks (19), wobei der Tisch in Gleitführungen (16) mittels Gleitleisten (20) geführt ist,
und mit einem mit Messer (8) und Druckbalken bestückten Werkzeugschlitten, der längs einer zur Bewegungsebene des Tisches rechtwinkligen Linie relativ zu dieser Ebene in einem Führungssystem mittels Hydraulikzylindern (21) hin und her beweglich ist,
**dadurch gekennzeichnet, daß** Mittel zum Verstellen eines Winkels (α) zwischen einer Ebene des Tisches (17), in weicher der Holzblock (19) einspannbar ist, und der Schneide des Messers (8) angeordnet sind.

2. Furniermessermaschine nach Anspruch 1, **dadurch gekennzeichnet, daß** der Winkel (α) in dem Bereich von -10° bis +10° verstellbar ist.

3. Furniermessermaschine nach Anspruch 1 oder 2, **dadurch gekennzeichnet, daß** mindestens eine gelenkige Verbindung im Werkzeugschlitten (1) zwischen dem Führungssystem und einer Tragkonstruktion (6) angeordnet ist.

4. Furniermessermaschine nach Anspruch 3, **dadurch gekennzeichnet, daß** auf einer Hauptfläche eines unteren Blechs (25), an dem Führungselemente (5) des Führungssystems befestigt sind, ein oberes Blech (24), das fest mit der Tragkonstruktion (6) verbunden ist, derart gelagert ist, daß die Bleche (24, 25) in einer Ebene zwischen den Blechen (24, 25) verdrehbar sind, wobei die Hauptflächen der Bleche (24, 25) im wesentlichen horizontal sind.

5. Furniermessermaschine nach einem der Ansprüche 1 bis 4, **dadurch gekennzeichnet, daß** die Verstellung des Winkels (α) durch einen der Hydraulikzylinder (21) erfolgt.

6. Furniermessermaschine nach einem der Ansprüche 1 bis 5, **dadurch gekennzeichnet, daß** an den Blechen (24, 25) eine Vielzahl von Spannelementen (23) so angeordnet ist, daß das obere Blech (24) gegen das zugehörige untere Bleche (25) preßbar ist.

## Claims

1. Veneer-slicing machine
having a table (17) movable in reciprocating fashion for clamping a block of wood (19), the table being guided in sliding guides (16) by means of sliding gibs (20),
and having a tool carriage equipped with knife (8) and
pressure beam and movable, in a guide system by means of hydraulic cylinders (21), in reciprocating fashion relative to the movement plane of the table and along a line at right angles to this plane,
**characterised in that** means are provided for adjusting an angle (α) between a table (17) plane in which the block of wood (19) can be clamped and the cutting edge of the knife (8).

2. Veneer-slicing machine according to Claim 1,
**characterised in that** the angle (α) is adjustable in the range from -10° to +10°.

3. Veneer-slicing machine according to Claim 1 or 2,
**characterised in that** at least one articulated connection is provided in the tool carriage (1) between the guide system and a bearing structure (6).

4. Veneer-slicing machine according to Claim 3,
**characterised in that** an upper plate (24) fixedly connected to the bearing structure (6) is mounted, on a main face of a lower plate (25) to which guide elements (5) of the guide system are fastened, in such a way that the plates (24, 25) are relatively rotatable in a plane between the plates (24, 25), the main faces of the plates (24, 25) being substantially horizontal.

5. Veneer-slicing machine according to one of Claims 1 to 4, **characterised in that** the adjustment of the angle (α) is effected by one of the hydraulic cylinders (21).

6. Veneer-slicing machine according to one of Claims 1 to 5, **characterised in that** a multiplicity of clamping elements (23) are arranged in such a way on the plates (24, 25) that the upper plate (24) can be pressed against the associated lower plate (25).

## Revendications

1. Machine pour couper des contre-plaques
avec une table (17) au mouvement de va et vient servant à serrer un bloc de bois (19), la table étant guidée dans des coulisses (16) au moyen de barres de guidage (20),
et avec un chariot porte-outil équipé d'une lame (8) et d'une barre de pression, qui peut être amener à aller et venir le long d'une ligne perpendiculaire au plan de mouvement de la table par rapport à ce plan dans un système de guidage au moyen de cylindres hydrauliques (21),
**caractérisée en ce que** des moyens pour régler un angle (α) sont disposés entre un plan de la table (17) dans lequel le bloc de bois (19) peut être serré et le tranchant de la lame (8).

2. Machine pour couper des contre-plaques selon la revendication 1, **caractérisée en ce que** l'angle (α) peut être réglé dans la plage de -10° à +10°.

3. Machine pour couper des contre-plaques selon la revendication 1 ou 2, **caractérisée en ce qu'**au moins une liaison articulée dans le chariot porte-outil (1) est disposée entre le système de guidage et une construction porteuse (6).

4. Machine pour couper des contre-plaques selon la revendication 3, **caractérisée en ce qu'**une tôle supérieure (24) qui est reliée fixement à la construction porteuse (6) est placée sur une surface principale d'une tôle inférieure (25) sur laquelle sont fixés des éléments de guidage (5) du système de guidage de telle manière que les tôles (24, 25) puissent être tournées dans un plan entre les tôles (24, 25), les surfaces principales des tôles (24, 25) étant essentiellement horizontales.

5. Machine pour couper des contre-plaques selon une des revendications 1 à 4, **caractérisée en ce que** le réglage de l'angle (α) est effectué par un des cylindres hydrauliques (21).

6. Machine pour couper des contre-plaques selon une des revendications 1 à 5, **caractérisée en ce qu'**une pluralité d'éléments de serrage (23) sont disposés sur les tôles (24, 25) de telle manière que la tôle supérieure (24) puisse être pressée contre la tôle inférieure (25) y afférente.
